# EUROPÄISCHE PATENTSCHRIFT

(11) **EP 1 966 452 B1**
(45) Veröffentlichungstag und Bekanntmachung des Hinweises auf die Patenterteilung: **12.04.2017**
(21) Anmeldenummer: 06707297.5
(22) Anmeldetag: 27.02.2006
(51) Int. Cl.: E05B 15/16

(54) **ZYLINDERKERN**
CYLINDER CORE
NOYAU DE BARILLET

(30) Priorität: 20.12.2005 DE 102005061231
(43) Veröffentlichungstag der Anmeldung: 10.09.2008
(73) Patentinhaber: Huf Hülsbeck & Fürst GmbH & Co. KG, 42551 Velbert (DE)
(72) Erfinder: KUHNKE, Frank, 45279 Essen (DE); GEURDEN, Armin, 47929 Grefrath (DE); JACOB, Dirk, 42579 Heiligenhaus (DE)
(74) Vertreter: Vogel, Andreas
(86) Internationale Anmeldenummer: PCT/EP2006/001784
(87) Internationale Veröffentlichungsnummer: WO 2007/071293

(56) Entgegenhaltungen:
- WO-A1-83/00178
- WO-A1-91/14845
- DE-U1- 9 404 108
- FR-A- 1 261 278
- FR-A- 2 868 803
- US-A- 3 648 493
- US-A1- 2001 047 673
- US-A1- 2004 020 251

## Beschreibung

Die Erfindung betrifft einen Zylinderkern, der in einer Verschlusseinrichtung, insbesondere eines Ablagefaches oder eines Handschuhfaches eines Kraftfahrzeuges drehbar gelagert anordbar ist, mit einem Kopfbereich, der einen Schlüsselkanal, in den ein Schlüssel einführbar ist, aufweist, und mit einem dem Kopfbereich sich anschließenden Haltebereich, der mit einem Steuermittel ausgebildet ist, das bei einer Drehung des Zylinderkerns um seine Drehachse ein in der Verschlusseinrichtung angeordnetes Arretierungsmittel für einen Schließ- und/oder Öffnungsvorgang bewegt.

Aus dem Stand der Technik ist eine Vielzahl an Ausführungen von Zylinderkernen bekannt. Hierbei weisen die Zylinderkerne unterschiedliche Materialeigenschaften auf, um insbesondere in den jeweiligen Anwendungsgebieten die notwendigen Materialanforderungen zu erfüllen. Beispielsweise wird der Zylinderkern aus einem Material mit einer höheren Festigkeit hergestellt, damit etwaig hohe auf den Zylinderkern wirkende Kräfte, Drehmomente etc. nicht zu einer Zerstörung führen.

Oft ist es notwendig den Zylinderkern zusätzlich der Umgebung, insbesondere farblich entsprechend anzupassen, welches mit hochfesten Materialien kostenintensiv sein kann. Des Weiteren hat sich nachteiligerweise gezeigt, dass bei dem Schließ- und Öffnungsvorgang gerade bei der Verwendung von hochfesten Kunststoffen unerwünschte Geräusche innerhalb des Lagers der Verschlusseinrichtung, in dem der Zylinderkern angeordnet ist, entstehen können.

Das Dokument WO83/00178 A1 offenbart einen Zylinderkern, der zwei Materialkörper aufweist.

Es ist Aufgabe der vorliegenden Erfindung, einen Zylinderkern für eine Verschlusseinrichtung zu schaffen, bei dem die genannten Nachteile vermieden werden, insbesondere ein Zylinderkern bereitgestellt wird, der einfach gestaltet ist ohne erheblichen Aufwand hergestellt werden kann und zuverlässig seine Funktion innerhalb des Schließzylinders erfüllen kann.

Zur Lösung dieser Aufgabe wird ein Zylinderkern mit den Merkmalen des Anspruches 1 vorgeschlagen. In den abhängigen Ansprüchen sind bevorzugte Weiterbildungen ausgeführt.

Dazu ist erfindungsgemäß vorgesehen, dass der Zylinderkern mindestens zwei Materialkörper aufweist, wobei ein erster Materialkörper mit dem Kopfbereich ausgeführt ist, der einen ersten Kunststoff enthält, und ein zweiter Materialkörper mit dem Steuermittel ausgebildet ist, der einen zweiten Kunststoff enthält, wobei der zweite Kunststoff eine höhere Festigkeit als der erste Kunststoff aufweist, wobei der erste und der zweite Materialkörper eine einstückige Montageeinheit bilden. Der Kopfbereich ist hierbei der an der Verschlusseinrichtung sichtbare Bereich, in den der Schlüssel in den Schlüsselkanal eingeführt wird. Der Durchmesser des Kopfbereiches ist in der Regel größer als der Durchmesser des Haltebereiches, der sich unterhalb des Kopfbereiches befindet. Vorzugsweise ist der Haltebereich, der innerhalb einer Lagerung der Verschlusseinrichtung eingeführt ist, im Wesentlichen zylindrisch ausgebildet. Der Haltebereich dient innerhalb der Lagerung auch als Führungselement, welches eine zuverlässige Drehung des Zylinderkerns gewährleistet. Da insbesondere am Steuermittel hohe Kräfte, Drehmomente etc. wirken, ist das Steuermittel mit dem zweiten Kunststoff ausgeführt. Der Kopfbereich hingegen muss derartige Festigkeitseigenschaften nicht erfüllen. Der Haltebereich kann in Abhängigkeiten der Erfordernisse entweder aus dem ersten oder aus dem zweiten Kunststoff hergestellt sein. Das bedeutet, dass der erste Materialkörper mit dem Kopfbereich und dem Haltebereich ausgebildet sein kann, die materialeinheitlich einstückig miteinander verbunden sind, oder dass der zweite Materialkörper mit dem Haltebereich und dem Steuermittel ausgeführt sein kann, die materialeinheitlich einstückig miteinander verbunden sind. Durch die Ausführung des erfindungsgemäßen Zylinderkerns mit den genannten Materialkörpern können wirkungsvoll die erforderlichen Materialeigenschaften eingestellt werden, wobei gleichzeitig Materialkosten hinsichtlich des weniger erforderlichen zweiten Kunststoffes reduzierbar sind.

Vorteilhafterweise besteht der Zylinderkern aus einem Spritzgussteil aus Kunststoff, wobei in einer möglichen Ausgestaltung der erste Materialkörper am zweiten Materialkörper angespritzt ist, wodurch eine einstückige Verbindung des Kopfbereiches, des Haltebereiches sowie des Steuermittels erzielt wird.

In einer möglichen Ausführungsalternative kann der erste Materialkörper eine Beschichtung aufweisen, die aus einem Metall besteht. Ebenfalls ist es denkbar den ersten Materialkörper mit einer Schicht zu versehen, die insbesondere zur Umgebung eine entsprechend angepasste Farbe aufweist. Alternativ dazu können im ersten Kunststoff des ersten Materialkörpers Farbadditive eingebettet sein, die auch als Farbpigmente bezeichnet werden können.

In einer bevorzugten Ausführungsform der Erfindung ist der Zylinderkern durch ein 2K-Spritzgießverfahren hergestellt Bei diesem Zweikomponenten-Verfahren wird nach dem Erstarren des ersten Kunststoffes, der den ersten Materialkörper bildet, im Werkzeug die Kavität vergrößert. Anschließend wird der zweite Kunststoff mit einem zweiten Spritzaggregat angespritzt. Vorteilhafterweise sind somit zwei Materialkörper, die unterschiedliche Materialeigenschaften in ihrer Festigkeit, elektrischer Leitfähigkeit ect. aufweisen, stoffschlüssig und insbesondere formschlüssig miteinander drehfest verbunden. Der erste und der zweite Materialkörper bilden somit eine einstückige Montageeinheit, wodurch ein kompakter Zylinderkern erzielt wird, der ohne erheblichen Aufwand in die Verschlusseinrichtung angeordnet werden kann und der Zylinderkern die erforderlichen Materialeigenschaften gleichzeitig am Kopfbereich, Haltebereich sowie Steuermittel aufweist.

Besonders vorteilhaft ist, dass der Kopfbereich mit einer Metallschicht versehen ist. Zweckmäßigweise hat der erste Kunststoff entsprechende Materialeigenschaften, die eine möglichst einfache Metallbeschichtung ermöglichen. Hierbei kann es von Vorteil sein, dass der Haltebereich und das Steuermittel aus dem eine höhere Festigkeit aufweisenden zweiten Kunststoff bestehen. Dieses begründet sich dadurch, dass auf den Haltebereich und insbesondere auf das Steuermittel in der Regel größere Kräftebelastungen, beispielsweise Zug-, Druck- und/oder Scherkräfte wirken, als auf den Kopfbereich.

In einer möglichen Alternative der Erfindung ist der erste Materialkörper, insbesondere der erste Kunststoff, galvanisierbar. Hierbei bietet es sich an, den ersten Kunststoff als elektrisch leitend auszuführen, um eine zufriedenstellende galvanische Aufbringung der gewünschten metallischen Schicht in ausreichender Stärke zu erzielen. Während des galvanischen Prozesses erfolgt eine elektrolytische Beschichtung des elektrisch leitenden ersten Materialkörpers, wobei der zweite Materialkörper aus einem nicht galvanisierbaren, insbesondere nicht elektrisch leitenden Kunststoff besteht, so dass dort eine Metallbeschichtung nicht erfolgt.

In einer bevorzugten Ausführungsform der Erfindung weist der erste Kunststoff ein Material aus ABS (Acrylnitril-Butadien-Styrol-Copolymerisat) auf, das vorzugsweise die drei Monomerarten Acrylnitril, Butadien und Styrol umfasst. Die Mengenverhältnisse können dabei von 15-35 % Acrylnitril, 5-30 % Butadien und 40-60 % Styrol variieren. Neben seiner physikalischen Eigenschaft als hart, kratzfest, schlagfest und chemisch Beständig, ist ABS zudem galvanisierbar.

Der zweite Materialkörper kann in einer möglichen Ausführungsform der Erfindung den Kunststoff PC (Polycarbonat) aufweisen, welches nicht elektrisch leitend sowie eine hohe Festigkeit, insbesondere hohe Schlagzähigkeit, hat. Selbstverständlich sind auch alternative Kunststoffe für den zweiten Materialkörper einsetzbar. Vorteilhafterweise sind innerhalb des zweiten Kunststoffes Glasfasern und/oder Kohlenstofffasern und/oder Aramidfasern eingebettet.

In einer weiteren möglichen Ausführungsform des Zylinderkerns kann als elektrisch leitender erster Kunststoff ein gefüllter leitender Kunststoff seinen Einsatz finden, in dem ein leitender Füllstoff wie beispielsweise Ruß oder Kaminruß, Kohlenstofffaser oder Metallpulver zu einem wärmehärtenden oder thermoplastischen Harz gegeben wird. Alternativ dazu kann auch ein selbstleitender Kunststoff als erster Kunststoff zum Einsatz kommen, der auf Polymeren basieren, die durch Oxidation, Reduktion oder Protonierung (Dotierung) elektrisch leitend gemacht wurden.

Die elektrische Leitfähigkeit des gefüllten leitenden ersten Kunststoffes hängt von den gegenseitigen Kontakten zwischen den leitenden Füllstoffteilchen ab. Es hat sich gezeigt, dass ein gut dispergierter Füllstoff mit ungefähr 10 bis 50 Gew. % erforderlich ist, um Verbundmaterialien mit einer guten Leitfähigkeit zu erzeugen. Leitende Kunststoffe können hingegen von organischen Polymeren hergestellt werden, die lang konjugierte Ketten enthalten, die durch Doppelbindungen und Heteroatome gebildet sind. Die Polymeren können beispielsweise durch Modifizieren der π und π-p- Elektronensysteme in ihren Doppelbindungen und Heteroatomen durch Zugabe zu dem Polymer von gewissen Misch- oder Dotiermitteln, die als Elektronenrezeptoren oder Elektronendonoren in dem Polymer dienen, leitend gemacht werden. Dadurch werden Elektronenlöcher oder zusätzliche Elektronen in der Polymerkette gebildet, wodurch der elektrische Strom entlang der konjugierten Kette laufen kann. Ein Vorteil des selbstleitenden Kunststoffes ist die Leichtigkeit, ihre Leitfähigkeit als eine Funktion der Menge des Dotiermittels, dass heißt des Dotiergrades, insbesondere innerhalb niedriger Leitfähigkeitsbereiche, zu variieren. Auf der anderen Seite ist das Erreichen von geringen Leitfähigkeiten mit gefüllten leitenden Kunststoffen ohne großen Aufwand zu erzielen.

Neben einer elektrolytischen, galvanischen Aufbringung der gewünschten metallischen Schicht sind alternativ weitere Beschichtungsverfahren möglich. Beispielsweise kann die Metallschicht durch ein Aufdampfen, durch ein CVD Verfahren, durch ein PVD Verfahren oder durch ein Tauchlackieren am ersten Materialkörper aufgebracht werden. In diesen alternativ genannten Beschichtungsverfahren ist es vorteilhaft, dass der erste Kunststoff und der zweite Kunststoff entsprechende Eigenschaften aufweisen, wodurch eine einfache und zuverlässige Beschichtung insbesondere des Kopfbereiches erfolgen kann. Hierbei ist es nicht zwingend notwendig, dass der erste Kunststoff des Kopfbereiches elektrisch leitend ist.

In einer bevorzugten Ausführungsform der Erfindung hat es sich als vorteilhaft erwiesen, dass das Steuermittel einen Steuernocken aufweist, der insbesondere mit einem Basiselement materialeinheitlich verbunden ist. Der Steuernocken kann zum Beispiel am an der dem Kopfbereich gegenüberliegenden freien Seite des Zylinderkerns angeordnet sein. Während der Drehung des Zylinderkerns um seine Achse wird gleichzeitig das Steuermittel mitbewegt, das wiederum das in der Verschlusseinrichtung angeordnetes Arretierungsmittel für einen Schließ- und/oder Öffnungsvorgang bewegt. Ebenfalls kann das Steuermittel als eine Art Nut ausgebildet sein. Des Weiteren sind diverse Positionen des Steuermittels am Haltebereich denkbar, an dem das Steuermittel angeordnet sein kann. In Abhängigkeit von der jeweiligen Konstruktion der Verschlusseinrichtung kann das Steuermittel ebenfalls am Mantelbereich des Haltebereiches - zwischen dem freien Ende des Haltebereiches und dem Kopfbereich - positioniert sein. Ferner sind alternativ auch mehrere Steuermittel denkbar.

Eine weitere verbessernde Maßnahme sieht vor, dass der Zylinderkern in einem Gehäuse eines Schließzylinders anordbar ist, welches eine mögliche Ausführungsform der Verschlusseinrichtung ist, wobei der Zylinderkern mindestens ein Sperrorgan aufweist, das in seiner Sperrstellung eine Bewegung, insbesondere eine Drehung des Zylinderkerns relativ zum Gehäuse des Schließzylinders verhindert und in seiner Freigabestellung eine Bewegung, insbesondere eine Drehung des Zylinderkerns relativ zum Gehäuse des Schließzylinders mit dem Schlüssel zulässt, wobei das Sperrorgan einer am Haltebereich ausgebildeten Sperrnut zugeordnet ist. Vorzugsweise ist der Haltebereich mit mehreren ⁻beabstandeten Sperrnuten ausgeführt, die als Öffnungen ausgebildet sind. Durch Die Sperrnuten können Sperrorgane (Zuhaltungen) geführt werden, wodurch eine Sperrstellung des Zylinderkerns bewirkt wird, das heißt, dass der Zylinderkern über Zuhaltungen mit dem Zylindergehäuse verriegelt wird.

Vorteilhafterweise ist der Haltebereich mit einem Anschlagelement ausgebildet, das dem Kopfbereich zugewandt ist. Während der Drehung des Zylinderkerns von seiner Sperrstellung in seine Freigabestellung und umgekehrt trifft das Anschlagelement an eine am Schließzylindergehäuse angeordnete Anschlagfläche, wodurch eine weitere Drehung des Zylinders verhindert wird.

Weiterhin kann erfindungsgemäß vorgesehen sein, dass der Kopfbereich doppelwandig ausgeführt ist, der eine äußere und eine innere Wandung aufweist. Hierbei kann zwischen der äußeren und der inneren Wandung sich mindestens ein offener Hohlraum bilden, in den sich der Haltebereich erstreckt. Vorzugsweise bilden sich mehrere Hohlräume, die eine Art Kammersystem bilden. Die Hohlräume sind vorzugsweise in Richtung des Haltebereiches offen ausgebildet, so dass der Haltebereich die Hohlräume zuverlässig ausfüllen kann. Durch diese konstruktive Ausgestaltung des Zylinderkerns wird eine zuverlässige Verbindung zwischen dem Kopfbereich und dem Haltebereich erzielt. Bei dieser Ausführungsform der Erfindung ist ausschließlich der Kopfbereich durch den ersten Materialkörper gebildet. Der Haltebereich sowie das Steuermittel stellen den zweiten Materialkörper dar. Da der Haltebereich in die Hohlräume des Kopfbereiches hineinragt, kann eine Materialverstärkung des Kopfbereiches erzielt werden.

Die äußere und die innere Wandung sind vorzugsweise durch mindestens einen Steg verbunden. Hierbei umfasst die innere Wandung den Schlüsselkanal, wobei die innere Wandung der Form des Schlüsselkanals angepasst sein kann. In einer möglichen Alternative der Erfindung ist die innere Wandung umlaufend, in Form eines Rechteckes ausgestaltet. Ausgehend von der inneren Wandung verlaufen ein oder mehrere Stege zur äußeren Wandung. Die Hohlräume des Kopfbereiches werden somit durch die äußere und die innere Wandung sowie der Stege gebildet.

Ebenfalls ist es denkbar, dass ausgehend von der inneren Wandung in Richtung des Anschlagelementes imindestens ein weiterer Steg sich erstreckt, dessen freies Ende einen Abstand zum äußeren Randbereich des Anschlagselementes aufweist.

Weitere Vorteile, Merkmale und Einzelheiten der Erfindung ergeben sich aus den Unteransprüchen, der nachfolgenden Beschreibung, in der unter Bezugnahme auf die Zeichnungen mehrere Ausführungsbeispiele der Erfindung im Einzelnen beschrieben sind. Dabei können die in den Ansprüchen und der Beschreibung erwähnten Merkmale jeweils einzeln für sich oder in beliebiger Kombination erfindungswesentlich sein. Es zeigen:
- Figur 1: eine rein schematische Darstellung eines Zylinderkerns, der einen ersten und einen zweiten Materialkörper aufweist,
- Figur 2: eine weitere Alternative eines Zylinderkerns gemäß Figur 1,
- Figur 3: eine weitere mögliche Ausführungsform des Zylinderkerns gemäß Figur 1,
- Figur 4: eine alternative Ausgestaltung des Zylinderkerns, der Sperrnuten und Sperrorgane aufweist,
- Figur 5: eine Schnittansicht entlang der Schnittlinie V - V gemäß Figur 4 und
- Figur 6: eine Schnittansicht entlang der Schnittlinie VI - VI gemäß Figur 4.

In Figur 1 ist ein Zylinderkern 1 dargestellt, der in einer Verschlusseinrichtung eines Kraftfahrzeuges drehbar gelagert anordbar ist. Die genannte Verschlusseinrichtung kann sich beispielsweise in einem Ablagefach oder einem Handschuhfach eines Kraftfahrzeuges befinden. Der Zylinderkern 1 weist einen Kopfbereich 6 sowie einen unterhalb des Kopfbereiches 6 angeordneten Haltebereich 7 auf, der an seinem freien Ende ein Steuermittel 8 aufweist. Hierbei besteht der Kopfbereich 6 aus einem ersten Materialkörper 6 und der Haltebereich 7 mit dem Steuermittel 8 aus einem zweiten Materialkörper. Erfindungsgemäß enthält der erste Materialkörper 6 einen ersten Kunststoff und der zweite Materialkörper 7,8 einen zweiten Kunststoff, wobei gemäß Figur 1 - wie auch in Figur 2 bis Figur 6 - der zweite Kunststoff eine höhere Festigkeit aufweist als der erste Kunststoff:
In einer weiteren Ausführungsform der Erfindung zeigt Figur 2 einen Zylinderkern 1, der aus einem ersten Materialkörper 6,7 und einem zweiten Materialkörper 8 besteht. Hierbei ist der erste Materialkörper 6,7 mit dem Kopfbereich 6 und dem Haltebereich 7 ausgebildet, die materialeinheitlich einstückig miteinander verbunden sind. Das Steuermittel 8 stellt den zweiten Materialkörper 8 dar.

In Figur 3 ist - wie auch in Figur 2 - der Kopfbereich 6 sowie der Haltebereich 7 durch den ersten Materialkörper 6, 7 gebildet. Das Steuermittel 8 ist mit einem Basiselement 8a materialeinheitlich verbunden und stellt den zweiten Materialkörper dar. Hierbei umfasst das Basiselement 8a das freie Ende des Haltebereiches 7.

Der erste Kunststoff des ersten Materialkörpers gemäß Figur 1 bis Figur 3 ist ein ABS Kunststoff, der zusätzlich mit Farbpigmenten versehen ist, wobei der zweite Kunststoff des zweiten Materialkörpers einen PC Kunststoff enthält, der eine höhere Festigkeit als der erste Kunststoff aufweist. Die Zylinderkerne 1 sind hierbei durch ein 2K-Spritzgießverfahren hergestellt.

Gemäß Figur 4 bis Figur 6 ist eine weitere mögliche Ausführungsform des Zylinderkerns 1 dargestellt, der in einem nicht dargestellten Gehäuse eines Schließzylinders anordbar ist. Der gezeigte Zylinderkern 1 ist im vorliegenden Ausführungsbeispiel für ein Handschuhfach eines Kraftfahrzeuges vorgesehen. Wie die Darstellungen zeigen, ist der Zylinderkern 1 um eine Drehachse 11 innerhalb des Schließzylinders drehbar, wodurch der Zylinderkern 1 von einer Sperrstellung in eine Freigabestellung oder umgekehrt bringbar ist. Hierfür wird ein Schlüssel in einen Schlüsselkanal 2, der exemplarisch in Figur 5 dargestellt ist, des Zylinderkerns 1 eingeführt, wobei im Zylinderkern 1 angeordnete Sperrorgane 3 von ihrer Sperrstellung in eine Freigabestellung gebracht werden. Diese Sperrorgane 3 sind auch als Zuhaltungen im Stand der Technik bekannt, die im dargestellten Ausführungsbeispiel Plättchen aus Metall sind. Jedem Sperrorgan 3 ist eine Sperrnut 4 zugeordnet, die am Zylinderkern 1 als eine Art schlitzförmige Öffnung ausgebildet ist. In der dargestellten Ausführungsform des Zylinderkerns 1 ragen die Sperrorgane 3 in ihre Sperrstellung durch die jeweiligen Sperrnuten 4 heraus und sind in Kontakt mit dem nicht dargestellten Schließzylindergehäuse, wodurch eine Drehung des Zylinderkerns 1 um seine Achse 11 verhindert wird. Ist der korrekte Schlüssel im Schlüsselkanal 2 eingeführt, befinden sich die Sperrorgane 3 innerhalb des Zylinderkerns 1, ohne das Gehäuse des Schließzylinders zu berühren, wodurch der Zylinderkern 1 um seine Achse 11 gedreht werden kann.

Der Zylinderkern 1 weist einen ersten 6 und einen zweiten Materialkörper 7,8 auf, wobei der Kopfbereich 6 durch den ersten Materialkörper 6 und der Haltebereich 7 mit dem Steuermittel 8 gemeinsam durch den zweiten Materialkörper 7,8 gebildet sind. Wie in den Ausführungsbeispielen gemäß den Figuren 1 bis 3 enthält der erste Materialkörper 6 einen ersten Kunststoff und der zweite Materialkörper 7,8 einen zweiten Kunststoff, der eine höhere Festigkeit hat als der erste Kunststoff. Der Kopfbereich 6 besteht aus einem ABS Kunststoff und der unterhalb des Kopfbereiches 6 angeordnete Haltebereich 7 ist aus einem PC Kunststoff hergestellt. Der Kopfbereich 6 sowie der Haltebereich 7 sind erfindungsgemäß einstückig miteinander verbunden, welches im vorliegenden Ausführungsbeispiel durch ein 2K-Spritzgießverfahren erfolgt. Der Kopfbereich 6 ist mit einer Metallschicht 5 ausgebildet, die durch ein galvanisches Verfahren aufgebracht ist. Das Galvanisieren erfolgt hierbei durch eine elektrochemische Abscheidung eines Metalls auf den elektrisch leitenden ABS Kunststoff mittels eines Elektrolyten. Bei der vorliegenden Metallschicht 5 handelt es sich um eine Schicht aus Chrom. Die aufgebrachte Chromschicht 5 besitzt eine recht dünne Stärke, die unterhalb von 20µm liegt. Selbstverständlich sind auch andere Metalle als Schicht 5 einsetzbar, wie z.B. Silber, Gold oder Titan.

Der Haltebereich 7 weist an seinem am Kopfbereich 6 abgewandten freien Ende das Steuermittel 8 auf, welches einen Abstand zur Drehachse 11 aufweist und als Steuernocken ausgeführt ist. Des Weiteren ist der Haltebereich 7 mit einem Anschlagelement 9 ausgebildet, welches bündig zum Kopfbereich 6 liegt.

Gemäß Figur 5 ist der Kopfbereich 6 doppelwandig ausgeführt, der eine äußere 6a und eine innere Wandung 6b aufweist. Die äußere Wandung 6a ist über Stege 6c mit der inneren Wandung 6b unmittelbar verbunden. Die innere Wandung 6b weist im vorliegenden Ausführungsbeispiel eine umlaufende, rechteckige Form auf. An der den Stegen 6c gegenüberliegenden Seite der inneren Wandung 6b erstrecken sich weitere Stege 6d in Richtung des Anschlagelementes 9. Ferner sind die Sperrorgane 3 dargestellt, die sich in ihrer Sperrstellung befinden. Zwischen der äußeren 6a und der inneren Wandung 6b befinden sich Hohlräume 10 in die sich der Haltebereich 7 erstreckt. Wie insbesondere aus Figur 6 zu sehen ist, sind die Hohlräume 10 nutförmig ausgebildet, die vollständig durch den Haltebereich 7 ausgefüllt sind, womit sich die Festigkeit des Kopfbereiches 6 verstärken lässt.

### Bezugszeichenliste

- 1: Zylinderkern
- 2: Schlüsselkanal
- 3: Sperrorgan
- 4: Sperrnut
- 5: Metallschicht
- 6: Kopfbereich
- 7: Haltebereich
- 8: Steuermittel
- 8a: Basiselement
- 9: Anschlagelement
- 10: Hohlraum
- 11: Drehachse

## Patentansprüche

1. Zylinderkern (1), der in einer Verschlusseinrichtung, insbesondere eines Ablagefaches oder eines Handschuhfaches eines Kraftfahrzeuges drehbar gelagert anordbar ist, mit
einem Kopfbereich (6), der einen Schlüsselkanal (2), in den ein Schlüssel einführbar ist, aufweist, und
einem dem Kopfbereich (6) sich anschließenden Haltebereich (7), der ein Steuermittel (8) aufweist, das bei einer Drehung des Zylinderkerns (1) um seine Drehachse (11) ein in der Verschlusseinrichtung angeordnetes Arretierungsmittel für einen Schließund/oder Öffnungsvorgang bewegt,
wobei der Zylinderkern (1) mindestens zwei Materialkörper (6,7,8) aufweist,
**dadurch gekennzeichnet,**
**dass** ein erster Materialkörper (6,7) mit dem Kopfbereich (6) ausgeführt ist, der einen ersten Kunststoff enthält, und ein zweiter Materialkörper (7,8) mit dem Steuermittel (8) ausgebildet ist, der einen zweiten Kunststoff enthält, wobei der zweite Kunststoff eine höhere Festigkeit als der erste Kunststoff aufweist,
wobei der erste (6,7) und der zweite Materialkörper (7,8) eine einstückige Montageeinheit bilden.

2. Zylinderkern (1) nach Anspruch 1,
**dadurch gekennzeichnet,**
**dass** der erste Materialkörper (6,7) mit dem Kopfbereich (6) und dem Haltebereich (7) ausgebildet ist, die materialeinheitlich einstückig miteinander verbunden sind.

3. Zylinderkern (1) nach Anspruch 1,
**dadurch gekennzeichnet,**
**dass** der zweite Materialkörper (7,8) mit dem Haltebereich (7) und dem Steuermittel (8) ausgeführt ist, die materialeinheitlich einstückig miteinander verbunden sind.

4. Zylinderkern (1) nach einem der vorhergehenden Ansprüche,
**dadurch gekennzeichnet,**
**dass** das Steuermittel (8) einen Steuernocken aufweist, der insbesondere mit einem Basiselement (8a) materialeinheitlich verbunden ist, welches das freie Ende des Halteelementes (7) umgibt.

5. Zylinderkern (1) nach einem der vorhergehenden Ansprüche,
**dadurch gekennzeichnet,**
**dass** der erste Materialkörper (7,8) farbig ausgeführt und/oder galvanisierbar ist und/oder eine Farbschicht auf den ersten Materialkörper (7,8) aufbringbar ist.

6. Zylinderkern (1) nach einem der vorhergehenden Ansprüche,
**dadurch gekennzeichnet,**
**dass** der erste Kunststoff ein Material aus ABS und/oder der zweite Kunststoff ein Material aus PC ist und/oder der zweite Kunststoff Glasfasern und/oder Kohlenstofffasern und/oder Aramidfasern aufweist.

7. Zylinderkern (1) nach einem der vorhergehenden Ansprüche,
**dadurch gekennzeichnet,**
**dass** der erste Materialkörper (7,8) eine Metallschicht (5) aufweist.

8. Zylinderkern (1) nach Anspruch7,
**dadurch gekennzeichnet,**
**dass** die Metallschicht (5) elektrolytisch, durch Aufdampfen, durch ein CVD Verfahren, durch ein PVD Verfahren oder durch ein Tauchlackieren aufbringbar ist.

9. Zylinderkern (1) nach einem der vorhergehenden Ansprüche,
**dadurch gekennzeichnet,**
**dass** der Zylinderkern (1), insbesondere der erste (6,7) und der zweite Materialkörper (7,8) durch ein 2K-Spritzgießverfahren hergestellt ist.

10. Zylinderkern (1) nach einem der vorhergehenden Ansprüche,
**dadurch gekennzeichnet,**
**dass** der erste Kunststoff leitend ist.

11. Zylinderkern (1) nach einem der vorhergehenden Ansprüche,
**dadurch gekennzeichnet,**
**dass** der Zylinderkern (1) in einem Gehäuse eines Schließzylinders anordbar ist, wobei der Zylinderkern (1) mindestens ein Sperrorgan (3) aufweist, das in seiner Sperrstellung eine Bewegung, insbesondere eine Drehung des Zylinderkerns (1) relativ zum Gehäuse des Schließzylinders verhindert und in seiner Freigabestellung eine Bewegung, insbesondere eine Drehung des Zylinderkerns (1) relativ zum Gehäuse des Schließzylinders mit dem Schlüssel zulässt, wobei das Sperrorgan (3) einer am Haltebereich (7) ausgebildeten Sperrnut (4) zugeordnet ist.

12. Zylinderkern (1) nach einem der vorhergehenden Ansprüche,
**dadurch gekennzeichnet,**
**dass** der Haltebereich (7) mit einem Anschlagelement (9) ausgebildet ist, das dem Kopfbereich (6) zugewandt ist.

13. Zylinderkern (1) nach einem der vorhergehenden Ansprüche,
**dadurch gekennzeichnet,**
**dass** der Kopfbereich (6) doppelwandig ausgeführt ist, der eine äußere (6a) und eine innere Wandung (6b) aufweist.

14. Zylinderkern (1) nach Anspruch 13,
**dadurch gekennzeichnet,**
**dass** zwischen der äußeren (6a) und der inneren Wandung (6b) sich mindestens ein offener Hohlraum (10) bildet, der durch den Haltebereich (7) ausgefüllt ist.

15. Zylinderkern (1) nach einem der vorhergehenden Ansprüche,
**dadurch gekennzeichnet,**
**dass** die äußere (6a) Wandung mit der inneren Wandung (6b) durch mindestens einen Steg (6c) verbunden ist.

16. Zylinderkern (1) nach einem der vorhergehenden Ansprüche,
**dadurch gekennzeichnet,**
**dass** ausgehend von der inneren Wandung (6b) in Richtung des Anschlagelementes (9) mindestens ein weiterer Steg (6d) sich erstreckt, dessen freies Ende einen Abstand zum äußeren Randbereich des Anschlagselementes (9) aufweist.

## Claims

1. Cylinder core (1) that can be arranged to rotate in a closure device particularly in center consul compartment or a glass compartment of a vehicle with a head area (6) which has key channel (2) in which a key can be introduced and a holding area (7) connected to the head area (6) which has a control device (8) which moves a blocking device arranged in the closure device when the cylinder core (1) is rotated around its axes of rotation (11) for a closing and/or an opening process wherein the cylinder core (1) has at least two material elements (6, 7, 8)
**characterized in that**
a first material element (6, 7) is designed with a head area (6) that contains a first plastic and second material element (7, 8) is designed with the control device (8) that contains a second plastic, wherein the second plastic having a higher strength than the first plastic, wherein the first (6, 7) and the second material elements (7, 8) design one mountain unit.

2. Cylinder core (1) according to claim 1
**characterized in that**
the first material element (7, 8) is designed with the head area (6) and the holding area (7) which are connected to each other in one material unit.

3. Cylinder core (1) according to claim 1
**characterized in that**
the second material element (7, 8) is designed with a holding area (7) and the control device (8) which are connected to each other in one material unit.

4. Cylinder core (1) according to one of the proceeding claims
**characterized in that**
the control device (8) has a control cam that is connected in particular to a base element (8a) in a material unit which encloses the free end of the holding area (7).

5. Cylinder core (1) according to one of the proceeding claims
**characterized in that**
the first material element (6, 7) is designed so that it can be colored and/or galvanized and/or that a color layer can be applied to the first material element (6, 7).

6. Cylinder core (1) according to one of the proceeding claims
**characterized in that**
the first plastic is a material of ABS and/or the second plastic is a material of PC and/or the second plastic has glass fibers, carbon fibers and /or aramid fibers.

7. Cylinder core (1) according to one of the proceeding claims
**characterized in that**
a first material element (6, 7) has a material layer (5).

8. Cylinder core (1) according to claim 7
**characterized in that**
the material layer (5) can be applied electrolytically by evaporation, by a CVD process, by a PVD process or by dip coating.

9. Cylinder core (1) according to one of the proceeding claims
**characterized in that**
the cylinder core (1) especially the first (6, 7) and/or the second material element (7, 8) is produced by a 2C injection molding method.

10. Cylinder core (1) according to one of the proceeding claims
**characterized in that**
the first plastic is conducting.

11. Cylinder core (1) according to one of the proceeding claims
**characterized in that**
the cylinder core (1) can be arranged in a housing of a closure cylinder, whereby the cylinder core (1) has at least one blocking device (3) which in its blocking position prevents a movement, particularly a rotation of the cylinder core (1) with respect to the housing of the closure cylinder and in its release position permits a movement particularly a rotation of the cylinder core (1) with respect to the housing of the closure cylinder with a key, whereby the blocking device (3) is assigned to a blocking groove (4) made on the holding area (7).

12. Cylinder core (1) according to one of the proceeding claims
**characterized in that**
the holding area (7) is designed with a stop element (9) that faces the head area (6).

13. Cylinder core (1) according to one of the proceeding claims
**characterized in that**
the head area (6) is designed with double walls having an outer (6a) and inner wall (6b).

14. Cylinder core (1) according to claim 13
**characterized in that**
at least one open cavity (10) filled by the holding area (7) is formed between the outer (6a) and the inner wall (6b).

15. Cylinder core (1) according to one of the proceeding claims
**characterized in that**
the outer wall (6a) is connected to the inner wall (6b) by at least one connector (6c).

16. Cylinder core (1) according to one of the proceeding claims
**characterized in that**
starting from the inner wall (6b) in the direction of the stop element (9) at least one additional connector (6d) extends whose free end has a spacing from the outer edge area of the stop element (9).

## Revendications

1. Noyau de cylindre (1) pouvant être intégré, avec montage rotatif, dans un dispositif de fermeture équipant, en particulier, un vide-poches ou une boîte à gants d'un véhicule automobile, comprenant
une région frontale (6), munie d'un canal de passage (2) dans lequel une clé peut être insérée, et
une zone de maintien (7), attenante à ladite région frontale (6) et dotée d'un moyen de commande (8) qui, lors d'un mouvement tournant dudit noyau de cylindre (1) autour de son axe de rotation (11), meut un moyen d'arrêt logé dans ledit dispositif de fermeture, en vue d'un processus de fermeture et/ou d'ouverture,
ledit noyau de cylindre (1) comportant au moins deux corps de matériaux (6, 7, 8), **caractérisé par le fait**
**qu'**un premier corps de matériau (6, 7) est ménagé avec la région frontale (6) et renferme une première matière plastique, et un second corps de matériau (7, 8) est ménagé avec le moyen de commande (8) et renferme une seconde matière plastique, ladite seconde matière plastique étant douée d'une plus grande solidité que ladite première matière plastique,
lesdits premier (6, 7) et second (7, 8) corps de matériaux formant une unité assemblée monobloc.

2. Noyau de cylindre (1) selon la revendication 1,
**caractérisé par le fait**
**que** le premier corps de matériau (6, 7) est ménagé avec la région frontale (6) et la zone de maintien (7) reliées l'une à l'autre, d'un seul tenant, en un ensemble matériel unitaire.

3. Noyau de cylindre (1) selon la revendication 1,
**caractérisé par le fait**
**que** le second corps de matériau (7, 8) est ménagé avec la zone de maintien (7) et le moyen de commande (8) reliés l'un à l'autre, d'un seul tenant, en un ensemble matériel unitaire.

4. Noyau de cylindre (1) selon l'une des revendications précédentes, **caractérisé par le fait**
**que** le moyen de commande (8) présente une came de commande notamment reliée, en un ensemble matériel unitaire, à un élément d'embase (8a) qui entoure l'extrémité libre de la zone de maintien (7).

5. Noyau de cylindre (1) selon l'une des revendications précédentes,
**caractérisé par le fait**
**que** le premier corps de matériau (6, 7) est de réalisation colorée et/ou est apte à la galvanisation ; et/ou une couche de couleur peut être déposée sur ledit premier corps de matériau (6, 7).

6. Noyau de cylindre (1) selon l'une des revendications précédentes,
**caractérisé par le fait**
**que** la première matière plastique est un matériau en ABS et/ou la seconde matière plastique est un matériau en PC ; et/ou ladite seconde matière plastique comporte des fibres de verre et/ou des fibres de carbone et/ou des fibres d'aramide.

7. Noyau de cylindre (1) selon l'une des revendications précédentes, **caractérisé par le fait**
**que** le premier corps de matériau (6, 7) est muni d'une couche métallique (5).

8. Noyau de cylindre (1) selon la revendication 7,
**caractérisé par le fait**
**que** la couche métallique (5) peut être déposée par électrolyse, par vaporisation, par un procédé CVD, par un procédé PVD, ou par un laquage par immersion.

9. Noyau de cylindre (1) selon l'une des revendications précédentes,
**caractérisé par le fait**
**que** ledit noyau de cylindre (1), en particulier les premier (6, 7) et second (7, 8) corps de matériaux, sont produits par un procédé de moulage par injection à deux composants.

10. Noyau de cylindre (1) selon l'une des revendications précédentes,
**caractérisé par le fait**
**que** la première matière plastique est conductrice.

11. Noyau de cylindre (1) selon l'une des revendications précédentes,
**caractérisé par le fait**
**que** ledit noyau de cylindre (1) peut être intégré dans un boîtier d'un barillet de fermeture, ledit noyau de cylindre (1) étant pourvu d'au moins un organe de blocage (3) qui empêche, dans sa position de blocage, un mouvement et notamment une rotation dudit noyau de cylindre (1) par rapport audit boîtier du barillet de fermeture et qui autorise, dans sa position de libération, un mouvement et notamment une rotation dudit noyau de cylindre (1) par rapport audit boîtier dudit barillet de fermeture, au moyen de la clé, ledit organe de blocage (3) étant associé à une rainure de blocage (4) pratiquée dans la zone de maintien (7).

12. Noyau de cylindre (1) selon l'une des revendications précédentes,
**caractérisé par le fait**
**que** la zone de maintien (7) est dotée d'un élément de butée (9) tourné vers la région frontale (6).

13. Noyau de cylindre (1) selon l'une des revendications précédentes,
**caractérisé par le fait**
**que** la région frontale (6) est réalisée à double paroi, comprenant des parois extérieure (6a) et intérieure (6b).

14. Noyau de cylindre (1) selon la revendication 13,
**caractérisé par le fait**
**qu'**au moins une cavité ouverte (10), comblée par la zone de maintien (7), est réservée entre les parois extérieure (6a) et intérieure (6b).

15. Noyau de cylindre (1) selon l'une des revendications précédentes,
**caractérisé par le fait**
**que** la paroi extérieure (6a) est reliée à la paroi intérieure (6b) par l'intermédiaire d'au moins une membrure (6c).

16. Noyau de cylindre (1) selon l'une des revendications précédentes,
**caractérisé par le fait**
**qu'**au moins une membrure supplémentaire (6d), dont l'extrémité libre se trouve à distance de la région marginale extérieure de l'élément de butée (9), s'étend en direction dudit élément de butée (9) à partir de la paroi intérieure (6b).
